# EUROPÄISCHE PATENTSCHRIFT

(11) **EP 0 555 624 B1**
(45) Veröffentlichungstag und Bekanntmachung des Hinweises auf die Patenterteilung: **28.06.1995**
(21) Anmeldenummer: 92890031.5
(22) Anmeldetag: 10.02.1992
(51) Int. Cl.: B65D 47/04

(54) **Verschluss mit Schnappscharnier**
Closure with a snap hinge
Fermeture à charnière avec effet de ressort

(43) Veröffentlichungstag der Anmeldung: 18.08.1993
(73) Patentinhaber: "EXPAN" Dipl. Kfm. Ing. Ernst Feichtinger-Chemische Fabrik und Plastikwerk, A-9010 Klagenfurt (Kärnten) (AT)
(72) Erfinder: Sturm, Josef, A-9064 Pischeldorf (Kärnten) (AT); Schmuck, Augustin, A-9020 Klagenfurt (Kärnten) (AT)
(74) Vertreter: Beer, Manfred, Dipl.-Ing.

(56) Entgegenhaltungen:
- EP-A- 494 306
- EP-A- 0 056 469
- EP-A- 0 309 396
- EP-A- 0 447 357

## Beschreibung

Die Erfindung betrifft einen einteiligen Verschluß aus Kunststoff mit einem Grundkörper und einem über erste Gelenke mit dem Grundkörper verbundenen Deckel und mit einem federelastischen Bügel, der über zweite Gelenke mit dem Grundkörper und dem Deckel verbunden ist, wobei die Gelenke in der Schwenkebene des Deckels ein Dreieck bilden, wobei der Bügel in der geschlossenen Stellung des Verschlusses im Inneren des Verschlusses aufgenommen ist und wobei in der bis auf eine Öffnung geschlossen und durchgehend ausgebildeten Deckelfläche des Grundkörpers eine Ausnehmung eingeformt ist, in welcher der Bügel in der geschlossenen Stellung des Verschlusses aufgenommen ist.

Schnappverschlüsse mit federelastischen, eine Schnappwirkung erzeugenden Bügeln sind aus der DE-OS 26 49 218, der DE-OS 29 36 717 und aus der EP-A-129 024 bekannt. Nachteilig bei diesen bekannten Verschlüssen ist es, daß der Bügel von der Außenfläche des Deckels störend absteht.

Aus der EP-A-56 469 ist ein Verschluß mit den Merkmalen des einleitenden Teils des unabhängigen Anspruches 1 bekannt. Bei diesem bekannten Verschluß verlaufen die Gelenke, über die zwei Bügel mit dem Deckel und dem Grundkörper verbunden sind, von außen nach innen aufeinander zu und gehen in ein Gelenk über, das den Deckel mit dem Grundkörper verbindet. Die Achsen der Gelenke verlaufen zueinander geneigt und folgen der runden Außenkontur des bekannten Verschlusses, so daß sich eine ungleichmäßige Belastung der Gelenke ergibt.

Die EP-A-447 357 zeigt einen Verschluß mit einem Kunststoffschnappscharnier mit einem die Schnappwirkung erzeugenden Biegeelement, das im gezeigten Ausführungsbeispiel wellenförmig ist und sich bis in die obere Endflächen des Deckels erstreckt.

Die Erfindung hat einen Verschluß zum Ziel, bei dem der Deckel beim Öffnen bzw. Schließen über einen sogenannten "Totpunkt" bewegt werden muß und anschließend selbsttätig in seine Offenstellung schwenkt bzw. in seine Schließstellung bzw. in eine dieser wenigstens angenäherte Stellung schnappt und bei dem der Bügel nicht stört und insbesondere in der Schließstellung des Deckels geschützt ist.

Erfindungsgemäß wird diese Aufgabe dadurch gelöst, daß die ersten und zweiten Gelenke aus wenigstens vier geradlinig und parallel zueinander verlaufenden, auf drei Achsen liegenden Gelenken bestehen, wobei die ersten Gelenke auf einer Achse liegen, die mit den Achsen der zweiten Gelenke in Richtung der Achsen gesehen ein Dreieck einschließen, daß sich die zweiten Gelenke an den Schenkelenden des Bügels befinden und an den Außenflächen des Grundkörpers und eines in Verschlußlage zum Grundkörper hinweisenden Randes des Deckels angeformt sind, und daß die ersten Gelenke in der durch die Deckelfläche definierten Ebene liegen und gegenüber dem Rand des Deckels sowie gegenüber der Außenwand des Grundkörpers nach außen versetzt und vom Bügel getrennt sind.

Da der Bügel bei der Erfindung in der geöffneten Stellung des Verschlusses zur Deckelfläche des Grundkörpers gewandt ist, steht er in dieser Stellung des Deckels nicht störend von der Außenfläche des Deckels ab, wie dies z.B. bei den Verschlüssen gemäß den DE-OS 26 49 218, 29 36 717 und der EP-A-129 024 der Fall ist. Dies ist einerseits ästhetisch schöner, da insbesondere an der Deckeloberseite keine Schlitze und Gelenke vorhanden sind, die verschmutzen können, und vermeidet anderseits die Gefahr, daß der abstehende Bügel beschädigt werden kann, wenn man z.B. irgendwo damit hängen bleibt.

Ein weiterer Vorteil des erfindungsgemäßen Verschlusses besteht darin, daß die Gelenke, über die der Bügel mit dem Grundkörper und dem Deckel verbunden ist, in der geschlossenen Stellung des Deckels nahe aneinanderliegen, wodurch die mechanische Beanspruchung des Bügels und der Gelenke in dieser Stellung sehr stark vermindert und die Lebensdauer des Verschlusses erhöht wird, da der Bügel und die Gelenke nicht unter Spannung stehen. Im Gegensatz dazu sind die Gelenke der Bügel der bekannten Verschlüsse (DE-OS 26 49 218 DE-OS 29 36 717 und EP-A-129 024) in der geschlossenen Stellung des Deckels weit voneinander beabstandet, so daß der Bügel bzw. die Gelenke in dieser Stellung ständig einer mechanischen Belastung ausgesetzt sind, was sich nachteilig auf die Lebensdauer dieser bekannten Verschlüsse auswirkt.

Wenn gemäß einer vorteilhaften Weiterbildung der Erfindung der Verschluß so ausgebildet ist, daß die die Spitze des von den Achsen der Gelenke gebildeten Dreiecks bildende Achse in der geöffneten Stellung des Verschlusses der Deckelfläche des Grundkörpers zugewandt ist, dann entsteht der Totpunkt im Zuge der Schwenkbewegung des Deckels, d.h. jene Schwenkstellung, in der auf den Deckel keine Schwenkkräfte einwirken, an der Stelle, an welcher alle Gelenke in einer Ebene liegen.

Wenn der Grundkörper und der Deckel aus Kunststoff gefertigt und die Gelenke Filmscharniere sind, dann ist der Verschluß sehr einfach herzustellen und die Filmscharniere wirken zusätzlich als die Schnappbewegung unterstützende Federelemente.

Weitere Einzelheiten und Vorteile der Erfindung ergeben sich aus der folgenden Beschreibung einer bevorzugten Ausführungsform der Erfindung unter Bezugnahme auf die Zeichnung.

Es zeigt:
Fig. 1 eine Schnittansicht durch einen erfindungsgemäßen Verschluß entlang der Linie I-I in Fig. 3,
Fig. 2 eine Schnittansicht durch den Verschluß entlang der Linie II-II in Fig. 3 und
Fig. 3 eine Draufsicht auf den Verschluß.

Der in den Fig. 1 bis 3 dargestellte Verschluß besteht im wesentlichen aus einem Grundkörper 1 und einem Deckel 2, der mit dem Grundkörper 1 über vier Gelenke 3, 4, 5 und 6 verbunden ist. In der dargestellten, bevorzugten Ausführungsform ist der Verschluß als Spritzgußteil hergestellt, wobei die Gelenke 3, 4, 5 und 6 als Filmscharniere ausgebildet sind. Die ersten Gelenke 3 und 4 liegen in einer gemeinsamen Achse und verbinden den Deckel 2 direkt mit dem Grundkörper 1. Die zweiten Gelenke 5 und 6 bilden zwei weitere, zueinander parallele Achsen, die auch zur von den ersten Gelenken 3 und 4 gebildeten Achse parallel sind.

Das zweite Gelenk 5 ist am Grundkörper 1 und das zweite Gelenk 6 am Deckel 2 angeordnet. Die zweiten Gelenke 5 und 6 sind miteinander über einen federelastischen U-förmigen Bügel 7 verbunden.

Insbesondere aus Fig. 1 und 2 ist ersichtlich, daß die Achsen der ersten Gelenke 3, 4 und die der zweiten Gelenke 5 und 6 ein Dreieck einschließen, wobei die Achse der ersten Gelenke 3 und 4 in der nach oben, d.h. der zur Deckelfläche 8 des Grundkörpers 1 weisenden Spitze des Dreiecks angeordnet ist.

In der in den Fig. 1 und 2 dargestellten Stellung des Deckels 2 ist die Verbindung zwischen dem Grundkörper 1 und dem Deckel 2 vollkommen entspannt. Wird der Deckel 2 ausgehend von der in Fig. 1 gezeigten, geöffneten Stellung in Richtung des Pfeiles 16 verschwenkt, dann wird der Abstand zwischen den zweiten Gelenken 5 und 6 größer werden und/oder der Abstand zwischen der gemeinsamen Achse der ersten Gelenke 3 und 4 und den zweiten Gelenken 5 und/oder 6 kleiner, da das zweite Gelenk 6 an der dem zweiten Gelenk 5 gegenüberliegenden Seite an der Achse der ersten Gelenke 3 und 4 vorbeischwenkt. Dies erfolgt durch elastische Verformung des Bügels 7 bzw. der als Filmscharniere ausgebildeten ersten Gelenke 3 bis 6.

Es ist beispielsweise auch möglich, die Gelenke 3, 4, 5 und 6 so anzuordnen, daß das zweite Gelenk 6 zwischen den Achsen der ersten Gelenke 3, 4 und des Gelenkes 5 durchschwenkt. Wesentlich ist dabei lediglich, daß sich der Abstand zwischen wenigstens zwei Gelenken 3, 4 bzw. 5 oder 6 verändert, wodurch eine elastische Spannung entsteht.

Ausgehend von der in Fig. 1 und 2 gezeigten Stellung wird die zum Verschwenken des Deckels erforderliche Kraft immer größer, bis ein Totpunkt in der Stellung erreicht ist, in der die Achse der ersten Gelenke 3 und 4 und die zweiten Gelenke 5 und 6 in einer Ebene liegen. Wird der Deckel 2 weiterbewegt, so schnappt er durch die gespeicherte Spannkraft, insbesondere durch die des Bügels 7, automatisch weiter, bis er seine fast geschlossene Stellung einnimmt.

In dieser Stellung liegt ein am Deckel 2 vorgesehener Zapfen 10, der eine Bohrung 11 aufweist, an einem am Grundkörper 1 vorgesehenen Ansatz 12 mit einer Öffnung 13 an. Wird der Zapfen 10 in die Öffnung 13 z.B. von Hand hineingedrückt, dann ist der Verschluß vollständig geschlossen und der Bügel 7 ist in der Ausnehmung 9 des Grundkörpers 1 aufgenommen.

Beim Öffnen des Verschlusses wird durch Angriff am Deckel 12 der Zapfgen 10 aus der Öffnung 13 herausgezogen und der Deckel 2 solange weiterverschwenkt, bis der Totpunkt erreicht ist. Dabei wird die Verbindung zwischen dem Deckel 2 und dem Grundkörper 1 wieder vorgespannt, so daß der Deckel 2 beim Überschreiten des Totpunktes selbsttätig bis in die in Fig. 1 und 2 dargestellte Stellung aufschnappt.

Der in der Zeichnung dargestellte Grundkörper 1 kann entweder ein in einen Behälter integrierter Teil, ein Teil eines Behälters oder ein auf einen Behälter aufsetzbarer Teil sein, der über eine an sich bekannten Schnapp- oder Schraubverbindung mit dem Behälter verbunden werden kann.

In der in den Fig. 1 bis 3 dargestellten Ausführungsform des erfindungsgemäßen Verschlusses ist in der Deckelfläche 8 des Grundkörpers 1 eine Vertiefung mit einer Oberfläche 14 angebracht, in die der Deckel 2 beim Verschließen hineingeklappt wird, so daß seine Außenfläche 15 im geschlossenen Zustand mit der Deckelfläche 8 des Grundkörpers 1 im wesentlichen fluchtet. Ebenso ist es möglich, daß der Deckel 2 eine dem Grundriß des gesamten Grundkörpers 1 entsprechende Fläche aufweist und den Grundkörper 1 in der Schließstellung vollständig abdeckt.

Die im Ausführungsbeispiel als Filmscharniere ausgebildeten Gelenke 3 bis 6 können auch als übliche Scharniere ausgebildet sein, wobei in diesem Fall die gesamte Formänderung z.B. von den umgebenden Bereichen des Grundkörpers 1, des Deckels 2 und/oder vom Bügel 7, aufzunehmen ist.

## Patentansprüche

1. Einteiliger Verschluß aus Kunststoff mit einem Grundkörper (1) und einem über erste Gelenke (3, 4) mit dem Grundkörper (1) verbundenen Deckel (2) und mit einem federelastischen Bügel (7), der über zweite Gelenke (5, 6) mit dem Grundkörper (1) und dem Deckel (2) verbunden ist, wobei die Gelenke (3, 4, 5, 6) in der Schwenkebene des Deckels (2) ein Dreieck bilden, wobei der Bügel (7) in der geschlossenen Stellung des Verschlusses im Inneren des Verschlusses aufgenommen ist und wobei in der bis auf eine Öffnung (13) geschlossen und durchgehend ausgebildeten Deckelfläche (8, 14) des Grundkörpers (1) eine Ausnehmung (9) eingeformt ist, in welcher der Bügel (7) in der geschlossenen Stellung des Verschlusses aufgenommen ist, dadurch gekennzeichnet, daß die ersten (3, 4) und zweiten (5, 6) Gelenke aus wenigstens vier geradlinig und parallel zueinander verlaufenden, auf drei Achsen liegenden Gelenken bestehen, wobei die ersten Gelenke (3, 4) auf einer Achse liegen, die mit den Achsen der zweiten Gelenke (5, 6) in Richtung der Achsen gesehen ein Dreieck einschließen, daß sich die zweiten Gelenke (5, 6) an den Schenkelenden des Bügels (7) befinden und an den Außenflächen des Grundkörpers (1) und eines in Verschlußlage zum Grundkörper (1) hinweisenden Randes des Deckels (2) angeformt sind, und daß die ersten Gelenke (3, 4) in der durch die Deckelfläche (8, 14) definierten Ebene liegen und gegenüber dem Rand des Deckels (2) sowie gegenüber der Außenwand des Grundkörpers (1) nach außen versetzt und vom Bügel (7) getrennt sind.

2. Verschluß nach Anspruch 1, dadurch gekennzeichnet, daß die die Spitze des von den Achsen der Gelenke (3, 4, 5, 6) gebildeten Dreiecks bildende Achse der ersten Gelenke (3, 4) in der geöffneten Stellung des Verschlusses der Deckelfläche (8) des Grundkörpers (1) zugewandt ist.

3. Verschluß nach Anspruch 1 oder 2, dadurch gekennzeichnet, daß die Gelenke (3, 4, 5, 6) Filmscharniere sind.

4. Verschluß nach einem der Ansprüche 1 bis 3, dadurch gekennzeichnet, daß in der Deckelfläche (8) des Grundkörpers (1) eine Vertiefung vorgesehen ist, in welcher der Deckel (2) in der geschlossenen Stellung des Verschlusses aufgenommen ist.

5. Verschluß nach Anspruch 4, dadurch gekennzeichnet, daß die durchgehend und unterbrechungsfrei ausgebildete Außenfläche des Deckels (2) in der geschlossenen Stellung des Verschlusses mit der Deckelfläche (8) des Grundkörpers (1) im wesentlichen fluchtet.

6. Verschluß nach Anspruch 4 oder 5, dadurch gekennzeichnet, daß die den Bügel (7) in der geschlossenen Stellung des Verschlusses aufnehmende Ausnehmung (9) in der Vertiefung in der Deckelfläche (8) des Grundkörpers (1) eingeformt ist.

7. Verschluß nach einem der Ansprüche 1 bis 6, dadurch gekennzeichnet, daß die von den ersten Gelenken (3, 4) gebildete Spitze des von den Achsen der Gelenke (3, 4, 5, 6) gebildeten Dreiecks in der geöffneten Stellung des Verschlusses dem Steg des Bügels (7) zugewandt ist.

8. Verschluß nach einem der Ansprüche 4 bis 7, dadurch gekennzeichnet, daß die ersten Gelenke (3, 4) in der durch die Oberfläche (14) der Vertiefung in der Deckelfläche (8) des Grundkörpers (1) definierten Ebene liegen.

9. Verschluß nach einem der Ansprüche 1 bis 8, dadurch gekennzeichnet, daß die zweiten Gelenke (5, 6) bei geöffnetem Verschluß in der durch die Oberfläche der Ausnehmung (9) in der Deckelfläche (8, 14) des Grundkörpers (1) definierten Ebene liegen.

## Claims

1. One-piece closure made of plastics, with a basic member (1) and a cover (2) connected to the basic member (1) by first joints (3, 4), and with a resilient elastic bow (7) which is connected by second joints (5, 6) to the basic member (1) and to the cover (2), the joints (3, 4, 5, 6) forming a triangle in the pivotal plane of the cover (2), the bow (7) being received in the interior of the closure when the closure is in the closed position, there being integrally formed in the cover surface (8, 14), which is closed as far as an aperture (13) and is continuous in form, of the basic member (1), a recess (9) in which the bow (7) is received when the closure is in the closed position, characterised in that the first (3, 4) and second (5, 6) joints comprise at least four joints, extending rectilinearly and parallel to one another, and lying on three axes, the first joints (3, 4) lying on an axis which, seen in the direction of the axes, forms a triangle with the axes of the second joints (5, 6), in that the second joints (5, 6) are located on the ends of the arms of the bow (7), and are integrally formed on the external surfaces of the basic member (1) and of an edge of the cover (2) which, in the closed position, is oriented towards the basic member (1), and in that the first joints (3, 4) lie in the plane defined by the cover surface (8, 14), are outwardly offset with respect to the edge of the cover (2), and with respect to the external wall of the basic member (1), and are separate from the bow (7).

2. Closure according to claim 1, characterised in that the axis of the first joints (3, 4) forming the apex of the triangle formed by the axes of the joints (3, 4, 5, 6) faces the cover surface (8) of the basic member (1) when the closure is in the open position.

3. Closure according to claim 1 or 2, characterised in that the joints (3, 4, 5, 6) are thin-sheet hinges.

4. Closure according to one of claims 1 to 3, characterised in that there is provided in the cover surface (8) of the basic member (1) an indentation, in which the cover (2) is received when the closure is in the closed position.

5. Closure according to claim 4, characterised in that the continuous and uninterrupted external surface of the cover (2) fits flush with the cover surface (8) of the basic member (1) when the closure is in the closed position.

6. Closure according to claim 4 or 5, characterised in that the recess (9) receiving the bow (7) when the closure is in the closed position, is integrally formed in the indentation in the cover surface (8) of the basic member (1).

7. Closure according to one of claims 1 to 6, characterised in that the apex formed by the first joints (3, 4) of the triangle formed by the axes of the joints (3, 4, 5, 6) faces the web of the bow (7) when the closure is in the open position.

8. Closure according to one of claims 4 to 7, characterised in that the first joints (3, 4) lie in the plane defined by the surface (14) of the indentation in the cover surface (8) of the basic member (1).

9. Closure according to one of claims 1 to 8, characterised in that the second joints (5, 6) lie in the plane defined by the surface of the recess (9) in the cover surface (8, 14) of the basic member (1), when the closure is in the open position.

## Revendications

1. Dispositif de fermeture monobloc réalisé en matériau synthétique comportant un corps (1) et un couvercle (2) qui est lié au corps (1) par l'intermédiaire de premiers moyens d'articulation (3, 4) et un élément (7) élastique en forme d'étrier qui est lié au corps (1) et au couvercle (2) par l'intermédiaire de seconds moyens d'articulation (5, 6), les moyens d'articulation (3, 4, 5, 6) formant un triangle dans le plan de pivotement du couvercle (2), l'élément (7) en forme d'étrier étant reçu à l'intérieur du dispositif de fermeture lorsque celui-ci est en position fermée, un évidement (9) étant aménagé dans la surface supérieure (8, 14) continue du corps (1) qui, à l'exception d'une ouverture (13), est fermée, évidement dans lequel est reçu l'élément (7) en forme d'étrier lorsque le dispositif de fermeture est en position fermée, caractérisé par le fait que les premiers (3, 4) et seconds (5, 6) moyens d'articulation sont constitués par au moins quatre charnières rectilignes mutuellement parallèles disposées sur trois axes, les premiers moyens d'articulation (3, 4) étant situés sur un axe qui, vu dans la direction des axes, forme un triangle avec les axes des seconds moyens d'articulation (5, 6), par le fait que les seconds moyens d'articulation (5, 6) sont situés aux extrémités des branches de l'élément (7) en forme d'étrier et font corps avec les faces extérieures du corps (1) et d'un bord du couvercle (2) qui est tourné vers ledit corps (1) en position fermée et par le fait que les premiers moyens d'articulation (3, 4) sont situés dans le plan défini par la surface (8, 14) supérieure, sont décalés vers l'extérieur par rapport au bord du couvercle (2) et par rapport à la paroi extérieure du corps (1) et sont séparés de l'élément (7) en forme d'étrier.

2. Dispositif de fermeture selon la revendication 1, caractérisé par le fait que, lorsque le dispositif de fermeture est en position ouverte, l'axe des premiers moyens d'articulation (3, 4) qui constitue le sommet du triangle formé par les trois axes des moyens d'articulation (3, 4, 5, 6) est orienté en direction de la surface supérieure (8) du corps (1).

3. Dispositif de fermeture selon la revendication 1 ou la revendication 2, caractérisé par le fait que les moyens d'articulation (3, 4, 5, 6) sont des charnières-films.

4. Dispositif de fermeture selon l'une des revendications 1 à 3, caractérisé par le fait qu'il est prévu une dépression dans la surface supérieure (8) du corps (1), dépression dans laquelle le couvercle (2) est reçu lorsque le dispositif de fermeture est en position fermée.

5. Dispositif de fermeture selon la revendication 4, caractérisé par le fait que la face extérieure du couvercle (2) qui est continue et lisse est sensiblement alignée avec la surface supérieure (8) du corps (1) lorsque le dispositif de fermeture est en position fermée.

6. Dispositif de fermeture selon la revendication 4 ou la revendication 5, caractérisé par le fait que l'évidement (9) qui reçoit l'élément (7) en forme d'étrier lorsque le dispositif de fermeture est en position fermée est aménagé dans la dépression dans la surface supérieure (8) du corps (1).

7. Dispositif de fermeture selon l'une des revendications 1 à 6, caractérisé par le fait que le sommet constitué par les premiers moyens d'articulation (3, 4) du triangle formés par les axes des moyens d'articulation (3, 4, 5, 6) est orienté en direction de l'âme de l'élément (7) en forme d'étrier lorsque le dispositif de fermeture est en position ouverte.

8. Dispositif de fermeture selon l'une des revendications 4 à 7, caractérisé par le fait que les premiers moyens d'articulation (3, 4) sont situés dans le plan défini par la surface (14) de la dépression dans la surface supérieure (8) du corps (1).

9. Dispositif de fermeture selon l'une des revendications 1 à 8, caractérisé par le fait que les seconds moyens d'articulation (5, 6) sont situés dans le plan défini par la surface de l'évidement (9) dans la surface supérieure (8, 14) du corps (1) lorsque le dispositif de fermeture est en position ouverte.
